# EUROPÄISCHE PATENTSCHRIFT

(11) **EP 3 276 084 B1**
(45) Veröffentlichungstag und Bekanntmachung des Hinweises auf die Patenterteilung: **12.06.2019**
(21) Anmeldenummer: 17179280.7
(22) Anmeldetag: 03.07.2017
(51) Int. Cl.: E02D 13/00

(54) **SCHALLSCHUTZ**
NOISE REDUCTION
RÉDUCTION DE BRUITS

(30) Priorität: 28.07.2016 DE 202016104155 U
(43) Veröffentlichungstag der Anmeldung: 31.01.2018
(73) Patentinhaber: ContiTech Schlauch GmbH, 30165 Hannover (DE)
(72) Erfinder: Uhe, Jürgen, 34454 Bad Arolsen (DE)
(74) Vertreter: Finger, Karsten

(56) Entgegenhaltungen:
- EP-A1- 3 312 347
- EP-A2- 2 746 462
- DE-A1-102004 043 128

## Beschreibung

Die vorliegende Erfindung betrifft eine Vorrichtung zum Schallschutz für Rammarbeiten unter Wasser, wobei die Vorrichtung zumindest eine auf dem Meeresgrund festlegbare Leitung, welche eine Mehrzahl von Bohrungen aufweist, sowie zumindest einen Kompressor, mit welchem Druckluft in die Leitung einbringbar ist, so dass diese aus den Bohrungen austreten kann, aufweist, wobei die Leitung zumindest einen Längsabschnitt in der Form eines Schlauches aufweist.

Bei der Erstellung von, beispielsweise, Offshore-Windkraftanlagen ist es notwendig, die Pfähle solcher Windkraftanlagen in den Meeresboden zu rammen. Für solche Arbeiten ist üblicherweise schweres Rammgerät erforderlich, welche große Schallpegel von beispielsweise mehr als 130 dB in die Umgebung einbringen, die für die Meeresfauna schädlich sein können.

Um Schallpegel beim Einrammen von Pfählen unter Wasser in den Meeresboden zu verringern, werden heutzutage um den einzurammenden Pfahl sogenannte Blasenschleier gelegt, die dem Zweck dienen, die Schallübertragung durch das Wasser zu unterbrechen und dadurch eine Übertragung der durch die Rammstöße erzeugten Schalldrücke auf im Meereswasser lebende Tiere zu vermeiden. Vorrichtungen zur Ausbildung eines solchen Blasenschleiers sind beispielsweise aus der DE 10 2010 048 474 A1 oder der EP 2 963 186 B1 bekannt. Eine gattungsgemäße Vorrichtung wird in der DE 10 2012 202 132 A1 und auch in der EP 2 746 462 A2 beschrieben. Bei den Vorrichtungen aus dem Stand der Technik ist es häufig schwierig, die mit Druckluft gefüllten Leitungen sicher auf dem Meeresboden zu halten, da diese einen großen Auftrieb besitzen. Zum Halten der Leitungen auf dem Meeresboden schlägt die DE 10 2012 202 132 A1 daher vor, Beschwerungskörper in eine Leitung einzubringen. Ein solcher Beschwerungskörper kann zum Beispiel eine in der Leitung angeordnete Stahlkette sein. Eine solche Stahlkette schränkt jedoch die lichte Weite einer solchen Leitung deutlich ein und erschwert das Einbringen der Druckluft in die Leitung, was in der Ausbildung eines nicht ausreichenden und/oder nicht stabilen Blasenschleiers zur Schallreduktion resultieren kann.

Es ist daher eine Aufgabe der vorliegenden Erfindung, eine Vorrichtung zum Schallschutz für Rammarbeiten unter Wasser bereitzustellen, welche die Nachteile aus dem Stand der Technik überwindet und insbesondere eine verbesserte Einbringung von Druckluft ermöglicht und eine stabile Ausbildung eines ausreichenden Blasenschleiers gewährleisten kann, wobei die mit Druckluft beaufschlagte Leitung sicher auf dem Meeresboden zu liegen kommt.

Die Aufgabe wird erfindungsgemäß dadurch gelöst, dass der Schlauch einen geschichteten Wandungsaufbau aufweist, der, von innen nach außen, eine Innenschicht, eine erste Festigkeitsträgerschicht, eine Zwischenschicht, eine zweite Festigkeitsträgerschicht und eine Außenschicht umfasst, wobei in der Zwischenschicht zumindest ein Beschwerungskörper eingebettet ist.

Auch kann vorgesehen sein, dass in der Zwischenschicht Beschwerungskörper im Wesentlichen gleichmäßig über den Umfang des Schlauches verteilt angeordnet sind oder Beschwerungskörper nur in einem Teilbereich des Umfangs, vorzugsweise in einem auf dem Meeresgrund aufliegenden Bereich, angeordnet sind.

Der Beschwerungskörper kann beispielsweise in der Form einer Platte, eines Stabs oder einer Kugel sein. In der erfindungsgemäßen Vorrichtung können Beschwerungskörper unterschiedlicher Formen vorliegen, um optimal an Anforderungen der Leitung beim Aus- oder Einbringen, beispielsweise dem Auf- und Abwickeln von einer Trommel, angepasst zu sein.

Vorgesehen ist auch, dass die Bohrungen mehrheitlich in einem oberen Bereich des Schlauches, gegenüberliegend dem auf dem Meeresgrund aufliegenden Bereich, vorgesehen sind.

Es wird auch vorgeschlagen, dass zumindest eine Federdrahtspirale in der Zwischenschicht eingebettet und so angeordnet ist, dass sie sich in einer Längsrichtung des Schlauches spiralförmig erstreckt.

Die Federdrahtspirale dient zum einen als Knickschutz beim Auf- oder Abwickeln der Leitung, hält jedoch zum anderen auch die Form des Schlauches bei Über- oder Unterdruck stabil.

Bevorzugt ist vorgesehen, dass Beschwerungskörper zwischen Spiralwindungen der Federdrahtspirale angeordnet sind.

Vorgeschlagen wird bevorzugt, dass die Festigkeitsträgerschichten eine textile Gewebeschicht und/oder eine Metallarmierung umfassen.

Auch wird vorgeschlagen, dass die textile Gewebeschicht Baumwollfasern und/oder Kunststofffasern umfasst. Die Metallarmierung ist bevorzugt ein Drahtgeflecht.

Es ist vorgesehen in einer Ausführungsform, dass der Beschwerungskörper aus einem Material sein kann, ausgewählt aus der Gruppe bestehend aus Metall, vorzugsweise Edelmetall, Metalllegierung und mineralischem Material, vorzugsweise Beton.

Außerdem wird vorgeschlagen, dass die Innenschicht, die Zwischenschicht und die Außenschicht aus einem Styrol-Butadien-Kautschukmaterial hergestellt sein können.

Weiterhin ist vorgesehen, dass eine Wickelvorrichtung mit einer Trommel, auf welche die Leitung aufwickelbar, enthalten sein kann.

Zusätzlich wird vorgeschlagen, dass die Leitung eine Länge von 20-50 m aufweist.

Ferner kann vorgesehen sein, dass mehrere Leitungen über ein Kopplungsmittel miteinander gekoppelt sind.

Abschließend ist vorgesehen, dass der Schlauch einen Innendurchmesser von 50-300 mm, bevorzugt 50-200 mm, und einer Wandungsdicke von 10-20 mm aufweist.

Der erfindungsgemäß ebenfalls vorgesehene Kompressor stellt die in die Leitung einzuführende Druckluft bereit und ist meist an der Wasseroberfläche auf einem Schiff oder dergleichen montiert. Komprimierte Umgebungsluft wird dann der Leitung über einen Zufuhrschlauch zugeführt und verlässt die Leitung über eine Mehrzahl von Bohrungen, welche entlang der Längserstreckung der Leitung angebracht sind.

Überraschend wurde für die erfindungsgemäße Vorrichtung zum Schallschutz für Rammarbeiten gefunden, dass die eingesetzte Leitung eine hohe Robustheit, Knickfestigkeit und Formstabilität aufweist und darüber hinaus auf einfache und verlässliche Weise Druckluft in die Leitung eingeführt werden kann, um einen stabilen Blasenschleier zu erzeugen.

Da der Beschwerungskörper in der Wandung des Schlauches eingebettet ist, bleibt die Außenform der Leitung unverändert erhalten, so dass diese in einfacher Weise aus- und/oder eingebracht werden kann, wie es auf dem Fachgebiet allgemein bekannt ist. Insbesondere kann die Leitung leicht auf einer Wickelvorrichtung mit einer Trommel auf- bzw. abgewickelt werden.

Aufgrund der Beschwerungskörper liegt die Leitung sicher auf dem Meeresboden auf und zeigt einen negativen Auftrieb.

Die Leitung der erfindungsgemäßen Vorrichtung zum Schallschutz kann in üblichen Verfahren, beispielsweise durch Extrudieren hergestellt werden, wobei die Beschwerungskörper und Federdrahtspirale unmittelbar in die Zwischenschicht des geschichteten Wandungsaufbaus des Schlauches bei der Herstellung eingebettet werden können.

Das Material der Innenschicht ist vorzugsweise aus glattem und porenfreiem Styrol-Butadien-Kautschuk und beständig gegen ölhaltige Luft. Die Außenschicht besteht vorzugsweise ebenfalls aus Styrol-Butadien-Kautschuk, der gegen Alterung sowie Betriebs- und Seewasser beständig ist und Abriebfestigkeit zeigt.

Die Festigkeitsträgerschicht dient zur Stabilität der Schlauchstruktur und umfasst vorzugsweise eine textile Gewebeschicht.

Einzelne Leitungen können über auf dem Fachgebiet bekannte Verbindungselemente zu einer einzigen langen Leitung zusammengesetzt werden, beispielsweise unter Verwendung einer Hülse. Beträgt die Länge einer einzelnen Leitung beispielsweise 20-50 m, so können eine Vielzahl von Leitungen zu einer Gesamtlänge von, beispielsweise, 1000 m und mehr zusammengesetzt werden, um diese dann in einer Ringform oder dergleichen um die Rammstelle auszulegen.

Werden mehrere Leitungen zu einem Leitungssystem zusammengesetzt, kann es vorteilhaft sein, in diesem Leitungssystem ein Sicherungselement einzuziehen. Dies kann beispielsweise ein Seil, vorzugsweise mit hoher Zugkraft, sein, das durch sämtliche Leitungen verläuft. Im Falle eines Unfalls oder einer Beschädigung des Leitungssystems könnte dieses über das Seil, das mit einer Ausbringvorrichtung verbindbar ist, eingeholt werden. Selbstverständlich ist ein solches Sicherungselement auch bei Ausbringung einer einzigen Leitung denkbar. Ein Sicherungselement kann beispielsweise ein dünnes Drahtseil oder ein Seil aus Kunststofffasern mit hoher Zugkraft sein.

Weitere Merkmale und Vorteile der Erfindung ergeben sich aus der folgenden detaillierten Beschreibung einer Ausführungsform unter Bezugnahme auf die Zeichnung, in der Figur 1 einen Querschnitt entlang einer Längsachse durch eine Schlauchwandung einer Leitung der erfindungsgemäßen Vorrichtung zum Schallschutz zeigt.

Ein Schlauch mit einem geschichteten Wandungsaufbau zur Bildung einer Leitung zur Verwendung in einer erfindungsgemäßen Vorrichtung zum Schallschutz für Rammarbeiten ist in Figur 1 in einem Schnitt in Längsrichtung eines Schlauches gezeigt. Der Schlauch umfasst eine Innenschicht 1, eine erste Festigkeitsträgerschicht 2, eine Zwischenschicht 3, eine zweite Festigkeitsträgerschicht 4 sowie eine Außenschicht 5. Innerhalb der Zwischenschicht 3 sind Beschwerungskörper 6 zwischen Windungen einer Federdrahtspirale 7 angeordnet. Der Schlauch weist ferner Bohrungen (nicht gezeigt) auf, die von der Innenseite des Schlauches von der Innenschicht 1 zur Außenschicht 5 führen, damit in den Schlauch bzw. die Leitung eingeführte Druckluft durch diese Bohrungen zur Außenseite entweichen und dann beim Auftrieb im Meerwasser einen gewünschten Blasenschleier ausbilden kann. Es ist offensichtlich, dass die Bohrungen an solchen Stellen des Schlauches gesetzt werden, die in der Zwischenschicht nicht durch Beschwerungskörper oder die Federdrahtspirale besetzt sind. Wie oben bereits ausgeführt, kann die erfindungsgemäße Vorrichtung vorteilhaft zum Schallschutz für Rammarbeiten unter Wasser eingesetzt werden, indem sie eine hohe Robustheit, Knickfestigkeit und Formstabilität zeigt und für die Ausbildung eines stabilen Blasenschleiers zur Schallreduktion sorgen kann.

Die Leitung der erfindungsgemäßen Vorrichtung kann auf eine Art und Weise ausgebracht, vorzugsweise ringförmig um einen Pfahl ausgelegt werden, wie es Fachleuten auf dem Gebiet bekannt ist. Auch die gleichzeitige Ausbringung mehrerer Leitungen ist möglich. Vorzugsweise erfolgt die Ausbringung über eine Wickelvorrichtung von einer Trommel, auf welcher die Leitung aufgewickelt ist.

Die in der Beschreibung, in den Ansprüchen und in der Zeichnung offenbarten Merkmale können sowohl einzeln als auch in beliebiger Kombination zur Verwirklichung der Erfindung in ihren verschiedenen Ausführungsformen wesentlich sein.

### Bezugszeichenliste (Teil der Beschreibung)

1 Innenschicht
2 Festigkeitsträger
3 Zwischenschicht
4 Festigkeitsträger
5 Außenschicht
6 Beschwerungskörper
7 Federdrahtspirale

## Patentansprüche

1. Vorrichtung zum Schallschutz für Rammarbeiten unter Wasser, wobei die Vorrichtung zumindest eine auf dem Meeresgrund festlegbare Leitung, welche eine Mehrzahl von Bohrungen aufweist, sowie zumindest einen Kompressor, mit welchem Druckluft in die Leitung einbringbar ist, so dass diese aus den Bohrungen austreten kann, aufweist, wobei die Leitung zumindest einen Längsabschnitt in der Form eines Schlauches aufweist, **dadurch gekennzeichnet, dass** der Schlauch einen geschichteten Wandungsaufbau aufweist, der, von innen nach außen, eine Innenschicht (1) eine erste Festigkeitsträgerschicht (2) Zwischenschicht (3), eine zweite Festigkeitsträgerschicht (4) und eine Aussenschicht (5) umfasst, wobei in der Zwischenschicht zumindest ein Beschwerungskörper (6) eingebettet ist.

2. Vorrichtung zum Schallschutz nach Anspruch 1, wobei in der Zwischenschicht Beschwerungskörper im Wesentlichen gleichmäßig über den Umfang des Schlauches verteilt angeordnet sind oder mehrere Beschwerungskörper (6) nur in einem Teilbereich des Umfangs, vorzugsweise in einem auf dem Meeresgrund aufliegenden Bereich, angeordnet sind.

3. Vorrichtung zum Schallschutz nach Anspruch 1 oder 2, wobei die Bohrungen mehrheitlich in einem oberen Bereich des Schlauches, gegenüberliegend dem auf dem Meeresgrund aufliegenden Bereich, vorgesehen sind.

4. Vorrichtung zum Schallschutz nach einem der vorangehenden Ansprüche, wobei zumindest eine Federdrahtspirale (7) in der Zwischenschicht eingebettet und so angeordnet ist, dass sie sich in einer Längsrichtung des Schlauches spiralförmig erstreckt.

5. Vorrichtung zum Schallschutz nach Anspruch 4, wobei Beschwerungskörper (6) zwischen Spiralwindungen der Federdrahtspirale (7) angeordnet sind.

6. Vorrichtung zum Schallschutz nach einem der vorangehenden Ansprüche, wobei die Festigkeitsträgerschichten (2, 4) eine textile Gewebeschicht und/oder eine Metallarmierung umfassen.

7. Vorrichtung zum Schallschutz nach Anspruch 6, wobei die textile Gewebeschicht Baumwollfasern und/oder Kunststofffasern umfasst.

8. Vorrichtung zum Schallschutz nach einem der vorangehenden Ansprüche, wobei der Beschwerungskörper (6) aus einem Material ist, ausgewählt aus der Gruppe bestehend aus Metall, vorzugsweise Edelmetall, Metalllegierung und mineralischem Material, vorzugsweise Beton.

9. Vorrichtung zum Schallschutz nach einem der vorangehenden Ansprüche, wobei die Innenschicht (1), die Zwischenschicht (3) und die Aussenschicht (5) aus einem Styrol-Butadien-Kautschukmaterial hergestellt sind.

10. Vorrichtung zum Schallschutz nach einem der vorangehenden Ansprüche, weiter enthaltend eine Wickelvorrichtung mit einer Trommel, auf welche die Leitung aufwickelbar ist.

11. Vorrichtung zum Schallschutz nach einem der vorangehenden Ansprüche, wobei die Leitung eine Länge von 20-50 m aufweist.

12. Vorrichtung zum Schallschutz nach einem der vorangehenden Ansprüche, wobei mehrere Leitungen über ein Kopplungsmittel miteinander gekoppelt sind.

13. Vorrichtung zum Schallschutz nach einem der vorangehenden Ansprüche, wobei der Schlauch einen Innendurchmesser von 50-300 mm, bevorzugt 50-200 mm, und eine Wandungsdicke von 10-20 mm aufweist.

## Claims

1. Device for noise insulation for underwater piling work, wherein the device has at least one line, which is fixable to the seabed and which has a multiplicity of bores, and at least one compressor, by means of which compressed air can be introduced into the line such that said compressed air can emerge from the bores, wherein the line has at least one longitudinal portion in the form of a hose, **characterized in that** the hose has a layered wall structure which, from the inside to the outside, has an inner layer (1), a first strengthening member layer (2), intermediate layer (3), a second strengthening member layer (4) and an outer layer (5), wherein at least one reinforcement body (6) is embedded in the intermediate layer.

2. Device for noise insulation according to Claim 1, wherein, in the intermediate layer, reinforcement bodies are arranged so as to be distributed substantially uniformly over the circumference of the hose, or multiple reinforcement bodies (6) are arranged only in a partial region of the circumference, preferably in a region lying on the seabed.

3. Device for noise insulation according to Claim 1 or 2, wherein the bores are provided as a plurality in an upper region of the hose, opposite the region lying on the seabed.

4. Device for noise insulation according to any of the preceding claims, wherein at least one spring wire spiral (7) is embedded in the intermediate layer and is arranged so as to extend in spiral fashion in a longitudinal direction of the hose.

5. Device for noise insulation according to Claim 4, wherein reinforcement bodies (6) are arranged between spiral windings of the spring wire spiral (7) .

6. Device for noise insulation according to any of the preceding claims, wherein the strengthening member layers (2, 4) comprise a textile fabric layer and/or a metal armouring.

7. Device for noise insulation according to Claim 6, wherein the textile fabric layer comprises cotton fibres and/or plastics fibres.

8. Device for noise insulation according to any of the preceding claims, wherein the reinforcement body (6) is composed of a material selected from the group comprising metal, preferably high-grade metal, metal alloy and mineral material, preferably concrete.

9. Device for noise insulation according to any of the preceding claims, wherein the inner layer (1), the intermediate layer (3) and the outer layer (5) are produced from a styrene-butadiene rubber material.

10. Device for noise insulation according to any of the preceding claims, furthermore comprising a winding device with a drum onto which the line can be wound.

11. Device for noise insulation according to any of the preceding claims, wherein the line has a length of 20-50 m.

12. Device for noise insulation according to any of the preceding claims, wherein multiple lines are coupled to one another by a coupling means.

13. Device for noise insulation according to any of the preceding claims, wherein the hose has an inner diameter of 50-300 mm, preferably 50-200 mm, and a wall thickness of 10-20 mm.

## Revendications

1. Dispositif de réduction du bruit pour des travaux de battage de pieux sous l'eau, dans lequel le dispositif présente au moins une conduite pouvant être fixée sur le fond de la mer, qui présente une multiplicité de trous, ainsi qu'au moins un compresseur, avec lequel de l'air comprimé peut être introduit dans la conduite, de telle manière que celui-ci puisse s'échapper par les trous, dans lequel la conduite présente au moins une partie de sa longueur sous la forme d'un tuyau flexible, **caractérisé en ce que** le tuyau flexible présente une structure de paroi stratifiée qui, de l'intérieur vers l'extérieur, comprend une couche intérieure (1), une première couche de résistance (2), une couche intermédiaire (3), une seconde couche de résistance (4) et une couche extérieure (5), dans lequel au moins un corps de lestage (6) est incorporé dans la couche intermédiaire.

2. Dispositif de réduction du bruit selon la revendication 1, dans lequel des corps de lestage sont disposés dans la couche intermédiaire avec une répartition essentiellement uniforme sur la périphérie du tuyau flexible ou plusieurs corps de lestage (6) ne sont disposés que dans une région partielle de la périphérie, de préférence dans une région reposant sur le fond de la mer.

3. Dispositif de réduction du bruit selon une revendication 1 ou 2, dans lequel les trous sont prévus majoritairement dans une région supérieure du tuyau flexible, à l'opposé de la région reposant sur le fond de la mer.

4. Dispositif de réduction du bruit selon l'une quelconque des revendications précédentes, dans lequel au moins un fil de ressort hélicoïdal (7) est incorporé dans la couche intermédiaire et est disposé de telle manière qu'il s'étende en forme de spirale dans une direction longitudinale du tuyau flexible.

5. Dispositif de réduction du bruit selon la revendication 4, dans lequel des corps de lestage (6) sont disposés entre des spires hélicoïdales du fil de ressort hélicoïdal (7).

6. Dispositif de réduction du bruit selon l'une quelconque des revendications précédentes, dans lequel les couches de résistance (2, 4) comprennent une couche de tissu textile et/ou une armature métallique.

7. Dispositif de réduction du bruit selon la revendication 6, dans lequel la couche de tissu textile comprend des fibres de coton et/ou des fibres synthétiques.

8. Dispositif de réduction du bruit selon l'une quelconque des revendications précédentes, dans lequel le corps de lestage 6) est constitué d'un matériau, sélectionné dans le groupe composé de métal, de préférence de métal allié, d'un alliage métallique et de matériau minéral, de préférence de béton.

9. Dispositif de réduction du bruit selon l'une quelconque des revendications précédentes, dans lequel la couche intérieure (1), la couche intermédiaire (3) et la couche extérieure (5) sont fabriquées en un matériau de caoutchouc styrène-butadiène.

10. Dispositif de réduction du bruit selon l'une quelconque des revendications précédentes, contenant en outre un dispositif d'enroulement avec un tambour, sur lequel la conduite peut être enroulée.

11. Dispositif de réduction du bruit selon l'une quelconque des revendications précédentes, dans lequel la conduite présente une longueur de 20 - 50 m.

12. Dispositif de réduction du bruit selon l'une quelconque des revendications précédentes, dans lequel plusieurs conduites sont couplées l'une à l'autre par un moyen de couplage.

13. Dispositif de réduction du bruit selon l'une quelconque des revendications précédentes, dans lequel le tuyau flexible présente un diamètre intérieur de 50 - 300 mm, de préférence de 50 - 200 mm, et une épaisseur de paroi de 10 - 20 mm.
